# EUROPÄISCHE PATENTSCHRIFT

(11) **EP 1 370 728 B1**
(45) Veröffentlichungstag und Bekanntmachung des Hinweises auf die Patenterteilung: **19.09.2007**
(21) Anmeldenummer: 02722263.7
(22) Anmeldetag: 22.03.2002
(51) Int. Cl.: E01B 7/06

(54) **OBERBAU-ZUNGENVORRICHTUNG**
SUPERSTRUCTURE SWITCHING DEVICE
DISPOSITIF D'AIGUILLAGE DE VOIE FERREE

(30) Priorität: 23.03.2001 DE 10114683; 30.03.2001 DE 10116120
(43) Veröffentlichungstag der Anmeldung: 17.12.2003
(73) Patentinhaber: BWG GmbH & Co. KG, 35510 Butzbach (DE); VAE GmbH, 1010 Wien (AT)
(72) Erfinder: BENENOWSKI, Sebastian, 35510 Butzbach (DE); RECK, Torsten, 99867 Gotha (DE); CHRIST, Thomas, 99986 Oberdorla (DE)
(74) Vertreter: Stoffregen, Hans-Herbert
(86) Internationale Anmeldenummer: PCT/EP2002/003255
(87) Internationale Veröffentlichungsnummer: WO 2002/077366

(56) Entgegenhaltungen:
- DE-C- 590 178
- DE-C- 853 760

## Beschreibung

Die Erfindung bezieht sich auf eine Oberbau-Zungenvorrichtung mit einer Backenschiene, einer in eine Regelschiene wie Rillenschiene übergehenden Zungenschiene, einer Leitschiene, einer die Zungenschiene regelschienenseitig insbesondere über ein Keilelement kraftschlüssig aufnehmenden Halterung und einer die Zungenschiene gleitend abstützenden Gleiteinrichtung wie Gleitplatte.

Eine entsprechende Oberbau-Zungenvorrichtung ist der EP 0 603 883 B1 zu entnehmen. Dabei kann die Leit- oder Beischiene aus Flachmaterial bestehen. Die auch als Zungenadapter zu bezeichnende Halterung für die Zungenschiene nimmt die Zungenschiene abschnittsweise auf und fixiert diese über insbesondere eine Doppelkeilklemmplatte. Der Zungenadapter selbst begrenzt abschnittsweise eine in die Anschlussschiene übergehende Rille.

Aus der DE 199 20 858 A1 ist eine Oberbau-Zungenvorrichtung bekannt, bei der Leitschiene und Auflagebett für die Zungenschiene einstückig ausgebildet sind. Hierzu kann ein Grundblock durch Gießen hergestellt werden, der durch abtragende Bearbeitung die gewünschte Geometrie erhält. Dabei kann der Zungenadapter selbst aus dem Block mit ausgebildet sein. Hierdurch bedingt sind konstruktive und fertigungstechnische Nachteile gegeben, die sich aus der Verwendung eines massiven Bauteils ergeben. So haben massive Rechteckprofile aufgrund ihres geringen Umformgrades keine ausgeprägte Walzstruktur, so dass Gasblasen und Lunker im Blockinneren vorhanden sein können, die beim Abarbeiten die Oberfläche durchsetzen können, wodurch die Funktion des Bauelementes beeinträchtigt wird. Auch haben massive Rechteckprofile im Vergleich zu gewalzten Einzelbauteilen schlechtere Materiateigenschaflen und mechanische Gütewerte. Da ein homogenes Gefüge grundsätzlich nicht vorliegt, fördert die geringe Bruchdehnung die Neigung zur Rissbildung.

Aufgrund des voluminösen Blockes müssen bei nachträglichen Schweißarbeiten, die durch notwendige Reparaturen bedingt sein können, größere Volumen erwärmt werden, um eine hinreichende Verbindung zu gewährleisten. Beim Schweißen mit zu großer AbkühJgeschwindigkeit - d. h. bei mangelnder Vorwärmung - entstehen jedoch in Schienenstählen Härterisse. Unabhängig hiervon ist durch das große Zerspanungsvolumen eine geringe Wirtschaftlichkeit gegeben.

Die EP 1 013 826 A1 bezieht sich auf eine Zungenschiene; die anschlussschienenseitig einen Geometrieverlauf aufweist, der der Anschlussschiene entspricht. Hierzu erfolgt ein teilweises Umschmieden des schienenseitigen Endabschnitts der Zungenschiene.

Eine Zungenvorrichtung in Monoblockweise ist aus DE 808 713 C bekannt.

Der vorliegenden Erfindung liegt das Problem zu Grunde, eine Oberbau-Zungenvomchtüng der eingangs genannten Art sowie ein Verfahren zur Herstellung einer solchen so weiterzubilden, dass nur wenige Bauelemente zur Ausbildung der Vorrichtung benutzt werden müssen, ohne dass Einbußen in der Funktionstüchtigkeit in Kauf zu nehmen sind. Gleichzeitig sollen gute Materialeigenschaften gegeben sein bzw. diese nicht oder nicht wesentlich bei einer notwendigen Bearbeitung verändert werden. Ferner sollen Materialien zum Einsatz gelangen, die die optimale Geeignetheit für eine Oberbau-Zungenvorrichtung zeigen. Auch soll eine vereinfachte Fertigung ermöglicht werden.

Erfindungsgemäß wird das Problem im Wesentlichen dadurch gelöst, dass die Leitschiene ein bearbeiteter Abschnitt eines aus insbesondere Schienenstahl bestehenden Walzprofils ist, das regelschienenseitig einen der Regelschiene entsprechenden Querschnitt aufweist und in diese bündig übergeht. Dabei handelt es sich bei dem Walzprofil vorzugsweise um eine Konstruktionsschiene wie Dickstegschiene oder Vollschiene oder um eine Rechteckschiene z.B. eines Querschnitts von 180 x 180 mm².

Abweichend vom vorbekannten Stand der Technik wird zur Herstellung der Leitschiene ein Walzprofil wie Konstruktionsschiene als Ausgangsmaterial benutzt, das gute Materialeigenschaften und hohe mechanische Gütewerte aufweist, wie diese vom Schienenstahl bekannt sind. Auch liegt ein homogenes Gefüge vor, so dass eine Neigung zur Rissbildung nicht gegeben ist. Durch die Verwendung von insbesondere Schienenstahl bleiben bewährte Schweißkonstruktionen erhalten, so dass sämtliche Elemente mit den für ihre Funktion am besten geeigneten Werkstoffen ausgeführt werden können. Insbesondere kann weiterhin für die Gleiteinrichtung wie Gleitplatte ein gewalztes Blech in verschleißfester Stahlsorte zum Einsatz gelangen, eine Möglichkeit, die bei der Ausbildung von Oberbau-Zungenvorrichtungen in Monoblockbauweise nicht möglich ist. Auch ist im Vergleich zu Monoblockkonstruktionen eine wirtschaftlichere Herstellung gegeben, da der Bearbeitungs- wie Zerspanungsaufwand in Grenzen gehalten wird.

In Weiterbildung der Erfindung ist vorgesehen, dass die das regelschienenseitige Ende der Zungenschiene aufnehmende Halterung wie Zungenadapter mit dem bearbeiteten Walzprofil wie der bearbeiteten Konstruktionsschiene verschweißt ist. Folglich liegt im Bereich der Verbindung der Zungenschiene mit dem Adapter eine scheinbare **Monoblockkonstruktion vor, so dass die insoweit bestehenden Vorteile übernommen** werden.

Alternativ besteht die Möglichkeit, dass die Halterung ein umgeschmiedeter Abschnitt des Walzprofils ist. Die Möglichkeit, eine getrennt hergestellte Halterung mit dem bearbeiteten Walzprofil durch z. B. Schraubverbindung kraftschlüssig zu verbinden, ist gleichfalls in Betracht zu ziehen.

Die Ausrichtung der Halterung einerseits zu dem bearbeiteten Walzprofil und andererseits zu dem von der Halterung aufzunehmenden Abschnitt der Zungenschiene ist derart, dass die im Bereich der Halterung verlaufende und sich in die Regelschiene fortsetzende Rille ausschließlich von dem bearbeiteten Walzprofil und dem Abschnitt der Zungenschiene begrenzt wird.

Um die erforderliche Bearbeitung des Walzprofils durchführen zu können, auch dann, wenn es sich um eine Dickstegschiene als Ausgangsmaterial handelt, sieht eine Weiterbildung der Erfindung vor, dass das Walzprofil in Form einer Konstruktionsschiene von Zungenschienenspitze aus betrachtet vor der Halterung einen im Vergleich zum Verlauf in und nach der Aufnahme versetzten Verlauf aufweist, also ausgekröpft ist.

Alternativ besteht die Möglichkeit, den gewünschten Verlauf des Konstruktionsprofils durch Schneiden wie autogenes Brennschneiden zu erzielen, so dass ein Biegen nicht erforderlich ist. Ein spanendes Bearbeiten schließt sich an. Ein Herstellen einer entsprechenden Kontur erfolgt insbesondere bei einem Rechteckwalzprofil als "Ausgangsschiene".

Auch eine CDN-Bearbeitung des Watzprofils ist möglich, so dass Bearbeitungsschritte abweichend zu den zuvor beschriebenen Reihenfolgen ausgeführt werden können. Die erfindungsgemäße Oberbau-Zungenvorrichtung weist eine Konstruktion auf, die die Vorteile einer Monoblockkonstruktion ohne Übernahme deren Nachteile aufweist. Dabei können insbesondere geeignete Werkstoffe zum Einsatz gelangen, die einer optimalen Funktionstüchtigkeit genügen, ohne dass herstellungsbedingte Nachteile in Kauf genommen werden müssen.

Insbesondere ist von Vorteil, dass die Leitschiene über die gesamte Lange der Zungenschiene bis hin zur Regelschiene aus einem Bauteil hergestellt ist, das im erforderlichen Umfang bearbeitet ist.

Ein Verfahren zur Ausbildung eines Abschnitts einer Oberbau-Zungenvorrichtung, umfassend eine Backenschiene, eine in eine Regelschiene wie Rillenschiene übergehende Zungenschiene, eine Leitschiene, eine die Zungenschiene aufnehmende Halterung sowie eine die Zungenschiene gleitend zwischen der Backenschiene und der Leitschiene abstützende Gleiteinrichtung, zeichnet sich dadurch aus, dass aus einem Walzprofil aus Schienenstahl durch spanabhebende Bearbeitung die Leitschiene hergestellt wird, die in einen mit einem der Regelschiene entsprechenden Profil aufweisenden Abschnitt übergeht, der durch spanabhebende Bearbeitung eines Abschnittes des Walzprofils ausgebildet wird.

Dabei kann vor dem insbesondere spanabhebenden Bearbeiten des Walzprofils dieses zur Erzielung eines gewünschten Verlaufs der Leitschiene gebogen werden. Insbesondere besteht die Möglichkeit, dass das Walzprofil vor der zerspanenden Bearbeitung durch z.B. autogenes Brennschneiden seine Grundkontur erhält. Ferner kann nach der spanabhebenden Bearbeitung das Walzprofil mit der Halterung verbunden wie verschweißt und sodann das Walzprofil zur Erzielung des gewünschten Verlaufs gebogen werden.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1a: eine Draufsicht auf eine Oberbau-Zungenvorrichtung,
- Fig. 1b: einen Ausschnitt der Vorrichtung gemäß Fig. 1a, soweit deren Leitschiene betroffen ist,
- Fig. 2: einen Schnitt entlang der Linie A-A in Fig. 1a,
- Fig. 3: einen Schnitt entlang der Linie B-B in Fig. 1a,
- Fig. 4: einen Schnitt entlang der Linie C-C in Fig. 1a,
- Fig. 5: einen Schnitt entlang der Linie D-D in Fig. 1a,
- Fig. 6: eine perspektivische Darstellung eines Ausschnitts einer im Prinzip der Oberbau-Zungenvorrichtung gemäß Fig. 1 entsprechenden Anordnung,
- Fig. 7: eine zu der Fig. 1b alternative Gestaltung der Leitschiene im Bereich eines Zungenadapters und
- Fig.8: eine perspektivische Darstellung eines Ausschnitts einer Oberbau-Zungenvorrichtung.

Den Fig. 1a und 1b sind in Draufsicht wesentliche Elemente einer Oberbau-Zungenvorrichtung grundsätzlich bekannter Konstruktion zu entnehmen. Dies bedeutet, dass die Oberbau-Zungenvorrichtung eine Leitschiene 10 und eine Backenschiene 12 und eine Zungenschiene 14 umfasst, die auf einer Gleitplatte 16 gleitend verstellbar ist. Zum Verstellen der Zungenschiene 14 können nicht näher bezeichnete übliche Stelleinrichtungen benutzt werden. Die Zungenschiene 14 ist wurzelseitig in einer Halterung 18 fixiert, d. h. entsprechend der Fig. 4 über ein Keilelement 20 in der Halterung 18 festgelegt, wie diese beispielhaft in der EP 0 603 883 B1 beschrieben ist. Insoweit wird nachdrücklich auf die Offenbarung des entsprechenden Dokumentes verwiesen.

Außerhalb der Oberbau-Zungenvorrichtung schließen sich die Schienenabschnitte in Regelschienen wie Rillenschienen an, die durch Schweißverbindung mit den Schienenabschnitten in gewohnter Weise verbunden werden können.

Erfindungsgemäß ist nun vorgesehen, dass die Leitschiene 10 in der gesamten Oberbau-Zungenvorrichtung bis hin zum regelschienenseitigen Ende 22 ein Abschnitt eines Walzprofils insbesondere in Form einer Konstruktionsschiene wie Dickstegschiene 24 ist, die durch Bearbeiten die gewünschte Profilierung erfährt.

Mit anderen Worten wird ein Walzprofil aus Schienenstahl als Ausgangsmaterial benutzt, das insbesondere durch spanende Bearbeitung den innerhalb der Oberbau-Zungenvorrichtung gewünschten Geometrieverlauf erfährt, um einerseits die Leitschiene 10 auszubilden und andererseits regelschienenseitig ein Profil zu erhalten, das dem der Regelschiene entspricht. Dieses Profil ist in Fig. 1b mit dem Bezugszeichen 26 gekennzeichnet.

Vor der zerspanenden Bearbeitung des Walzprofils 24, das nachstehend vereinfacht als Konstruktionsschiene bezeichnet wird, kann dieses im erforderlichen Umfang gebogen werden, und zwar derart, dass sich eine Auskröpfung unmittelbar vor der Halterung 18 für die Zungenschiene 14 - auch Zungenadapter genannt - ergibt, wie aus der Fig. 1b ersichtlich wird, oder aber entsprechend der Fig. 7 und 8 einen gewünschten Konturverlauf durch z.B. Schneiden eines entsprechenden Profils erhalten.

Aus der Fig. 1b und einem Vergleich der Fig. 2 bis Fig. 5 wird einerseits der Verlauf der Konstruktionsschiene 24 in Bezug auf seinen Steg 28 und andererseits erkennbar, in welchem Umfang dieser zu bearbeiten ist, um die gewünschte Endgeometrie entlang der Zungenvorrichtung zu gewinnen. Dabei wird insbesondere aus der Prinzipdarstellung gemäß Fig. 5 und der rechten Schnittdarstellung in Fig. 1b offenbar, dass im regelschienenseitigen Endbereich eine Geometrie vorliegt, die der der an die Stoßstelle 22 anzuschweißenden Regelschiene entspricht.

Im Bereich der Zungenspitze bis hin zu dem Zungenadapter 18 weist die Leitschiene 10 nicht näher gekennzeichnete Stufen auf, auf denen die Gleitplatte 16 abstützbar ist, die insbesondere durch Schweißen mit der Leitschiene 10 und der Backenschiene 12 verbunden sein kann. Dabei kann die Gleitplatte 16 im eigentlichen Sinne aus kleineren und größeren Gleitplattenabschnitten 30, 32, 34 bestehen, wie die Fig. 6 verdeutlicht.

Der Zungenadapter 18 selbst ist mit der Konstruktionsschiene 24 verschweißt (Fig. 4) und nimmt erwähntermaßen insbesondere durch Keilklemmplatten 20 die Zungenschiene 14 in ihrem regelschienenseitigen, also wurzelseitigen Ende klemmend auf. Die in diesem Bereich verlaufende und sich in die Regelschiene fortsetzende Rille 36 wird dabei wie folgt begrenzt. Rillenflanke 38 einerseits und Fahrflanke 40 der Rille 36 andererseits werden von Abschnitten der Konstruktionsschiene 24 bzw. der Zungenschiene 14 gebildet. Auch ist der Rillenboden 42 der Rille 36 ein Abschnitt der Konstruktionsschiene 24, so dass der Zungenadapter 18 selbst die Rille 36 nicht unmittelbar begrenzt. Vielmehr verläuft der Zungenadapter 18 entlang Unterseite 42 und rillenabgewandter Außenseite 44 der Zungenschiene 14 und ist einerseits mit dem Steg 28 der Konstruktionsschiene 24 und andererseits mit deren Fuß 46 verschweißt.

Ferner ist erkennbar, dass sich die bearbeitete Konstruktionsschiene 24 in Längsrichtung betrachtet zu beiden Seiten des Zungenadapters 18 erstreckt.

Verläuft die Biegung der Konstruktionsschiene 24 von der Zungenschienenspitze aus betrachtet unmittelbar vor dem Zungenadapter 18, so ist entsprechend der Fig. 6 ein Verlauf im Bereich des Zungenadapters 18 gleichfalls möglich. Erstere Konstruktion ist jedoch als bevorzugt zu bezeichnen.

Als Konstruktionsprofil kommt insbesondere eine Dickstegschiene (Typ D 180/105) in Frage. Andere Konstruktionsschienen wie Vollkopfschienen, Vollschienen oder ähnliche sind gleichfalls geeignet.

In den Fig. 7 und 8 ist als Konstruktionsprofil ein Rechteckwalzprofil aus Schienenstahl zur Realisierung der erfindungsgemäßen Lehre mit einer Kantlänge XY von z.B. 180 x 180 mm² benutzt worden. Unabhängig hiervon werden entsprechend dem Ausführungsbeispiel der Fig. 1 bis 6 für gleiche Elemente gleiche Bezugszeichen verwendet. Dabei wird die Kontur und der Verlauf der Leitschiene 10 sowie des Bereichs, in dem der Zungenkloben 18 mit dem Konstruktionsprofil verbunden wie verschweißt ist, sowie der regelschienenseitige dem Profil 26 einer Rillenschiene entsprechende Bereich 50 durch z.B. autogenes Brennschneiden des Ausgangsprofils 124 oder ähnliche Verfahren und anschließendes Zerspanen hergestellt. Die in den Randbereichen vorliegenden Profile, also einerseits die Leitschiene 10 im Bereich der Zungenspitze und andererseits das Rillenschienenprofil 26 im regelschienenseitigen Ende der Zungenvorrichtung, sind durch die Schnittdarstellungen der Fig. 7 klar erkennbar. Dies ergibt sich auch aus der perspektivischen Darstellung gemäss Fig. 8, in der entsprechend der Fig. 6 auch Gleitplattenabschnitte 32, 34 eingezeichnet sind.

Ferner wird verdeutlicht, dass die Zungenschiene 14 im Schrägstoß in den Fahrkopf 48 des endseitigen Abschnitts 50 des Walzprofils 124 übergeht, dessen Profil 26 dem der Regelschiene entspricht. Folglich weist das Profil 26 den Fahrkopf 48, Rillenkopf 52 sowie zwischen diesen verlaufende Rille 54 auf, die in die Rille 36 übergeht, wie dies anhand der Fig. 4 verdeutlicht worden ist.

## Patentansprüche

1. Oberbau-Zungenvorrichtung mit einer Backenschiene (12), einer in eine Regelschiene wie Rillenschiene übergehenden Zungenschiene (14), einer Leitschiene (10), einer die Zungenschiene regelschienenseitig insbesondere über ein Keilelement kraftschlüssig aufnehmenden Halterung (18) und einer die Zungenschiene gleitend abstützenden Gleiteinrichtung (16, 30, 32, 34),
**dadurch gekennzeichnet,**
**dass** die Leitschiene (10) ein bearbeiteter Abschnitt eines Walzprofils (24, 124) ist, das regelschienenseitig einen der Regelschiene entsprechenden Querschnitt (26) aufweist und in diese bündig übergeht.

2. Oberbau-Zungenvorrichtung nach Anspruch 1,
**dadurch gekennzeichnet,**
**dass** das Walzprofil (24, 124) aus Schienenstahl hergestellt ist oder diesen enthält.

3. Oberbau-Zungenvorrichtung nach Anspruch 1 oder 2,
**dadurch gekennzeichnet,**
**dass** das Walzprofil eine Konstruktionsschiene (24, 124) ist.

4. Oberbau-Zungenvorrichtung nach zumindest einem der vorhergehenden Ansprüche,
**dadurch gekennzeichnet,**
**dass** die Konstruktionsschiene (24) eine Dickstegschiene, eine Vollkopfschiene, eine Vollschiene oder eine Rechteckschiene (124) ist.

5. Oberbau-Zungenvorrichtung nach zumindest einem der vorhergehenden Ansprüche,
**dadurch gekennzeichnet,**
**dass** die das regelschienenseitige Ende der Zungenschiene (14) aufnehmende Halterung (18) wie Zungenadapter mit dem bearbeiteten Walzprofil (24, 124) verschweißt ist.

6. Oberbau-Zungenvorrichtung nach zumindest einem der vorhergehenden Ansprüche,
**dadurch gekennzeichnet,**
**dass** die das regelschienenseitige Ende der Zungenschiene (14) aufnehmende Halterung (18) umgeschmiedeter Abschnitt des Walzprofils (24, 124) ist.

7. Oberbau-Zungenvorrichtung nach zumindest einem der vorhergehenden Ansprüche,
**dadurch gekennzeichnet,**
**dass** die das regelschienenseitige Ende der Zungenschiene (14) aufnehmende Halterung (18) mit dem Walzprofil (23, 124) mittels Schraubverbindungen kraftschlüssig verbunden ist.

8. Oberbau-Zungenvorrichtung nach zumindest einem der vorhergehenden Ansprüche,
**dadurch gekennzeichnet,**
**dass** das Walzprofil (24, 124) zur Erzielung eines üblichen Leitschienen entsprechenden Verlaufs gebogen ist.

9. Oberbau-Zungenvorrichtung nach zumindest einem der vorhergehenden Ansprüche,
**dadurch gekennzeichnet,**
**dass** das Walzprofil (24) vor und nach der Halterung (18) versetzt zueinander verläuft, insbesondere von Zungenschienenspitze aus betrachtet vor der Halterung (18) einen im Vergleich zum Verlauf in und nach der Halterung versetzten Verlauf aufweist.

10. Oberbau-Zungenvorrichtung nach zumindest einem der vorhergehenden Ansprüche,
**dadurch gekennzeichnet,**
**dass** die Halterung (18) beabstandet zum regelschienenseitigen Ende des Walzprofils (24) mit diesem verbunden ist.

11. Oberbau-Zungenvorrichtung nach zumindest einem der vorhergehenden Ansprüche,
**dadurch gekennzeichnet,**
**dass** vor oder nach dem Verbinden der Halterung (18) mit dem Walzprofil (24) in diesem die bündig in die Regelschiene übergehende Rille (36) ausgearbeitet ist.

12. Oberbau-Zungenvorrichtung nach zumindest einem der vorhergehenden Ansprüche,
**dadurch gekennzeichnet,**
**dass** die Halterung (18) mit Steg (28) und/oder Fuß (46) der Konstruktionsschiene als das Walzprofil (24) verbunden wie verschweißt ist.

13. Oberbau-Zungenvorrichtung nach zumindest einem der vorhergehenden Ansprüche,
**dadurch gekennzeichnet,**
**dass** die Rille (36) im Bereich der Halterung (28) flankenseitig einerseits von dem Walzprofil (24) und andererseits von der Zungenschiene (14) und bodenseitig von dem Walzprofil begrenzt ist.

14. Verfahren zur Ausbildung eines Abschnitts einer Oberbau-Zungenvorrichtung, umfassend eine Backenschiene (12), eine in eine Regelschiene wie Rillenschiene übergehende Zungenschiene (14), eine Leitschiene (10), eine die Zungenschiene aufnehmende Halterung (18) sowie eine die Zungenschiene gleitend zwischen der Backenschiene und der Leitschiene abstützende Gleiteinrichtung (16, 30, 32, 34),
**dadurch gekennzeichnet,**
**dass** aus einem Walzprofil (24, 124) durch spanabhebende Bearbeitung die Leitschiene (10) hergestellt wird, die in einen mit einem der Regelschiene entsprechenden Profil aufweisenden Abschnitt übergeht, der durch spanabhebende Bearbeitung eines Abschnittes des Walzprofils ausgebildet wird.

15. Verfahren nach Anspruch 13,
**dadurch gekennzeichnet,**
**dass** vor dem insbesondere spanabhebenden Bearbeiten des Walzprofils (24, 124) dieses zur Erzielung eines gewünschten Verlaufs der Leitschieine (10) gebogen wird.

16. Verfahren nach Anspruch 13 und 14,
**dadurch gekennzeichnet,**
**dass** das bearbeitete Walzprofil (24, 124) mit der regelschienenseitiges Ende der Zungenschiene aufnehmenden Halterung (18) insbesondere durch Schweißen verbunden wird.

17. Verfahren nach Anspruch 13 bis 15,
**dadurch gekennzeichnet,**
**dass** die in die Rillenschiene übergehende Rille in dem Walzprofil (24, 124) vor oder nach dessen Verbinden mit der Halterung (18) ausgearbeitet wird.

18. Verfahren nach Anspruch 13,
**dadurch gekennzeichnet,**
**dass** das Walzprofil (24, 124) vor der zerspanenden Bearbeitung durch z.B. autogenes Brennschneiden seine Grundkontur erhält.

19. Verfahren nach Anspruch 13 oder 17,
**dadurch gekennzeichnet,**
**dass** nach der spanabhebenden Bearbeitung das Walzprofil (24, 124) mit der Halterung (18) verbunden wie verschweißt wird und sodann das Walzprofil zur Erzielung des gewünschten Verlaufs gebogen wird.

20. Verfahren nach zumindest einem der vorhergehenden Ansprüche,
**dadurch gekennzeichnet,**
**dass** als Walzprofil (24, 124) ein solches aus Schienenstahl verwendet wird.

## Claims

1. Superstructure switching device comprising a stock rail (12), a switch rail (14) that merges into a control rail such as a grooved rail, a guide rail (10), a retainer (18) that holds the switch rail on the control rail side in a force-fit, in particular by means of a wedge element, and a slide device (16, 30, 32, 34) that slidably supports the switch rail,
**characterized in**
**that** the guide rail (10) is a machined section of a rolled section (24, 124) which at the control rail side has a cross-section (26) corresponding to the control rail and seamlessly merges into it.

2. Superstructure switching device according to claim 1,
**characterized in**
**that** the rolled section (24, 124) is made of rail steel or contains it.

3. Superstructure switching device according to claim 1 or 2,
**characterized in**
**that** the rolled section is a structural rail (24, 124).

4. Superstructure switching device according to at least one of the preceding claims,
**characterized in**
**that** the structural rail (24) is a thick web rail, a filled line end rail, a filled section rail or a rectangular rail (124).

5. Superstructure switching device according to at lest one of the preceding claims,
**characterized in**
**that** the retainer (18), such as a switch adapter, holding the end of the switch rail (14) on the control rail side is welded to the machined rolled section (24, 124).

6. Superstructure switching device according to at least one of the preceding claims,
**characterized in**
**that** the retainer (18) holding the end of the switch rail (14) on the control rail side is a reforged section of the rolled section (24, 124).

7. Superstructure switching device according to at least one of the preceding claims,
**characterized in**
**that** the retainer (18) holding the end of the switch rail (14) on the control rail side is force-fittingly connected to the rolled section (23, 124) by means of screw connections.

8. Superstructure switching device according to at least one of the preceding claims,
**characterized in**
**that** the rolled section (24, 124) is bent to obtain a shape corresponding to a conventional guide rail.

9. Superstructure switching device according to at least one of the preceding claims,
**characterized in**
**that** the rolled section (24) before and after the retainer (18) is relatively offset to each other, in particular as viewed from the switch rail tip in front of the retainer (18) has a course before the retainer which is offset from the course in and beyond the retainer.

10. Superstructure switching device according to at least one of the preceding claims,
**characterized in**
**that** the retainer (18) is connected with the rolled section (24) at a distance from the end of said rolled section (24) on the control rail side.

11. Superstructure switching device according to at least one of the preceding claims,
**characterized in**
**that** the groove (36), which extends seamlessly into the control rail, is formed in the rolled section (24) before or after the connection of the retainer (18) with the rolled section (24).

12. Superstructure switching device according to at least one of the preceding claims,
**characterized in**
**that** the retainer (18) is connected, e.g. welded, to web (28) and/or foot (46) of the structural rail as the rolled section (24).

13. Superstructure switching device according to at least one of the preceding claims,
**characterized in**
**that** the groove (36) is defined, in the area of the retainer (28), on its flank side, on the one hand by the rolled section (24) and on the other hand by the switch rail (14) and by the rolled section at the bottom.

14. Method for forming a section of a superstructure switching device comprising a stock rail (12), a switch rail (14) that merges into a control rail such as a grooved rail, a guide rail (10), a retainer (18) that holds the switch rail and a slide device (16, 30, 32, 34) that slidably supports the switch rail between the stock rail and the guide rail,
**characterized in**
**that** the guide rail (10) is made from a rolled section (24, 124) by metal removing machining and merges into a section having a profile which corresponds to the control rail and which section is formed by metal removing machining of a section of the rolled section.

15. Method according to claim 13,
**characterized in**
**that** the rolled section (24, 124), prior to its in particular metal removing machining, is bent to obtain a desired shape of the guide rail (10).

16. Method according to claim 13 and 14,
**characterized in**
**that** the machined rolled section (24, 124) is connected particularly by welding to the retainer (18) receiving the end of the switch rail at the control rail side.

17. Method according to claim 13 to 15,
**characterized in**
**that** the groove which merges into the grooved rail is formed in the rolled section (24, 124) before or after the connection thereof with the retainer (18).

18. Method according to claim 13,
**characterized in**
**that** the rolled section (24, 124) is given its basic contour by e.g. autogenously gas cutting prior to the machining.

19. Method according to claim 13 or 17,
**characterized in**
**that** after the metal removing machining the rolled section (24, 124) is connected, e.g. welded, to the retainer (18) and the rolled section is then bent to obtain the desired shape.

20. Method according to at least one of the preceding claims,
**characterized in**
**that** as the rolled section (24, 124) one made of rail-steel is used.

## Revendications

1. Dispositif d'aiguillage de voie ferrée comprenant une contre-aiguille (12), une lame d'aiguille (14) se prolongeant en un rail standard, tel qu'un rail à gorge, un contre-rail (10), un élément de retenue (18) maintenant la lame d'aiguille par liaison de force du côté du rail standard, en particulier par l'intermédiaire d'un élément de cale, et un dispositif de glissement (16, 30, 32, 34) supportant la lame d'aiguille de manière coulissante,
**caractérisé en ce**
**que** le contre-rail (10) est une section usinée d'un profilé laminé (24,124) qui présente du côté du rail standard une section transversale (26) correspondant au rail standard et se prolonge en ce rail celui-ci par affleurement,

2. Dispositif d'aiguillage de voie ferrée selon la revendication 1,
**caractérisé en ce**
**que** le profilé laminé (24,124) est fabriqué en acier pour rails ou en contient.

3. Dispositif d'aiguillage de voie ferrée selon la revendication 1 ou 2,
**caractérisé en ce**
**que** le profilé laminé est un rail de construction (24,124).

4. Dispositif d'aiguillage de voie ferrée selon au moins une des revendications précédentes,
**caractérisé en ce**
**que** le rail de construction (24) est un rail à âme épaisse, un rail à champignon plein, un rail de section pleine ou un rail de section rectangulaire (124).

5. Dispositif d'aiguillage de voie ferrée selon au moins une des revendications précédentes,
**caractérisé en ce**
**que** l'élément de retenue (18), tel qu'un adaptateur d'aiguille, maintenant l'extrémité côté rail standard de la lame d'aiguille (14) est soudé au profilé laminé (24,124) usiné.

6. Dispositif d'aiguillage de voie ferrée selon au moins une des revendications précédentes,
**caractérisé en ce**
**que** l'élément de retenue (18) maintenant l'extrémité côté rail standard de la lame d'aiguille (14) est une section forgée du profilé laminé (24,124).

7. Dispositif d'aiguillage de voie ferrée selon au moins une des revendications précédentes,
**caractérisé en ce**
**que** l'élément de retenue (18) maintenant l'extrémité côté rail standard de la lame d'aiguille (14) est relié par liaison de force au profilé laminé (23,124) à l'aide de raccords par vis.

8. Dispositif d'aiguillage de voie ferrée selon au moins une des revendications précédentes,
**caractérisé en ce**
**que** le profilé laminé (24,124) est courbé pour obtenir le tracé correspondant aux contre-rails habituels.

9. Dispositif d'aiguillage de voie ferrée selon au moins une des revendications précédentes,
**caractérisé en ce**
**que** le profilé laminé (24) s'étend, avant et après l'élément de retenue (18), de manière relativement décalée, et présente en particulier, vu de la pointe de la lame d'aiguille, avant l'élément de retenue (18), un tracé décalé par rapport au tracé dans et après l'élément de retenue.

10. Dispositif d'aiguillage de voie ferrée selon au moins une des revendications précédentes,
**caractérisé en ce**
**que** l'élément de retenue (18) est relié au profilé laminé (24) à distance de l'extrémité côté rail standard dudit profilé.

11. Dispositif d'aiguillage de voie ferrée selon au moins une des revendications précédentes,
**caractérisé en ce**
**que** la gorge (36) se prolongeant par affleurement dans le rail standard est formée dans le profilé laminé (24) avant ou après le raccord de l'élément de retenue (18) avec le profilé laminé (24).

12. Dispositif d'aiguillage de voie ferrée selon au moins une des revendications précédentes,
**caractérisé en ce**
**que** l'élément de retenue (18) est relié, par exemple soudé, à l'âme (28) et/ou au patin (46) du rail de construction en tant que profilé laminé (24).

13. Dispositif d'aiguillage de voie ferrée selon au moins une des revendications précédentes,
**caractérisé en ce**
**que** la gorge (36) est, dans la zone de l'élément de retenue (28), limitée sur ses flancs d'un côté par le profilé laminé (24), d'un autre côté par la lame d'aiguille (14) et, au sol, par le profilé laminé,

14. Procédé pour la conception d'une section d'un dispositif d'aiguillage de voie ferrée, comprenant une contre-aiguille (12), une lame d'aiguille (14) se prolongeant en un rail standard, tel qu'un rail à gorge, un contre-rail (10), un élément de retenue (18) maintenant la lame d'aiguille, ainsi qu'un dispositif de glissement (16, 30, 32, 34) supportant la lame d'aiguille de manière coulissante entre la contre-aiguille et le contre-rail,
**caractérisé en ce**
**qu'**est fabriqué, à partir d'un profilé laminé (24, 124) et par usinage par enlèvement de matière, le contre-rail (10) qui se prolonge en une section présentant un profilé correspondant au rail standard, laquelle est formée par usinage par enlèvement de matière d'une section du profilé laminé.

15. Procédé selon la revendication 13,
**caractérisé en ce**
**que** le profilé laminé (24, 124) est, avant son usinage, en particulier par enlèvement de matière, courbé pour obtenir un tracé souhaité du contre-rail (10).

16. Procédé selon les revendications 13 et 14,
**caractérisé en ce**
**que** le profilé laminé (24, 124) usiné est relié, en particulier par soudage, à l'élément de retenue (18) maintenant l'extrémité côté rail standard de la lame d'aiguille.

17. Procédé selon les revendications 13 à 15,
**caractérisé en ce**
**que** la gorge se prolongeant dans le rail à gorge est formée dans le profilé laminé (24, 124) avant ou après son raccordement à l'élément de retenue (18).

18. Procédé selon la revendication 13,
**caractérisé en ce**
**que** le profilé laminé (24, 124) obtient ses contours de base, par exemple par oxycoupage, avant l'usinage par enlèvement de matière.

19. Procédé selon la revendication 13 et 17,
**caractérisé en ce**
**que** le profilé laminé (24, 124) est relié, par exemple soudé, à l'élément de retenue (18) après l'usinage par enlèvement de matière, et qu'ensuite, le profilé laminé est courbé pour obtenir le tracé souhaité,

20. Procédé selon au moins une des revendications précédentes,
**caractérisé en ce**
**qu'**un profilé laminé en acier pour rails est utilisé en tant que profilé laminé (24, 124).
